# EUROPÄISCHE PATENTSCHRIFT

(11) **EP 0 028 686 B1**
(45) Veröffentlichungstag und Bekanntmachung des Hinweises auf die Patenterteilung: **30.11.1983**
(21) Anmeldenummer: 80105422.2
(22) Anmeldetag: 11.09.1980
(51) Int. Cl.: B22D 11/124, B22D 11/12

(54) **Vorrichtung zum Kühlen von insbesondere Block- und Knüppelsträngen**
Cooling apparatus, especially for ingot and billet strands
Dispositif pour le refroidissement, notamment de barres de lingot et de billette

(30) Priorität: 28.09.1979 DE 2939322
(43) Veröffentlichungstag der Anmeldung: 20.05.1981
(73) Patentinhaber: MDS Mannesmann Demag Sack GmbH, D-4000 Düsseldorf-Rath (DE)
(72) Erfinder: Wrossok, Willi, Dipl.-Ing., D-4000 Düsseldorf 13 (DE)
(74) Vertreter: Boecker, Carl Otto, Dipl.-Ing.

## Beschreibung

Die Erfindung betrifft eine Verstellvorrichtung für entlang der Oberfläche eines Stranges einer Stranggießanlage verlaufende sogenannte Spritzbalken als Träger für auf die Oberflächen gerichteten Spritzrohre zum Beaufschlagen der Oberflächen mit einem Kühlmedium, z. B. Wasser, nach dem Oberbegriff des Patentanspruches 1 und geht damit von der DE-B1-2 636 666 aus.

Bekanntlich erfolgt bei einer Stranggießanlage die Primärerstarrung des Stranges in der Kokille, der sich die Sekundärkühlung und eine Restkühlstrecke anschließt. In der Kokille erstarren die ersten Kristalle und bilden eine dünne Strangschale bzw. Stranghaut, die sich im Verlaufe der Sekundärkühlung durch Aufbringen eines Kühlmittels (Wasser, Dampf, Wasser-Luftgemisch, Luft) und dem damit verbundenen Wärmeentzug bis zur völligen Durcherstarrung weiter ausbildet. Das gebräuchlichste Kühlmittel, nämlich Wasser, wird dabei mittels Spritzdüsen auf die freien Oberflächen des Stranges zwischen den Stützelementen der Strangführung aufgespritzt.

Zum Kühlen von breiten Brammensträngen ist es bekannt (DE-OS-1 936306), die sich der Kokille anschließende Strangführung in Kühlzonen beliebiger Anzahl aufzuteilen und mit mittig zur Strangober- und Strangunterseite angeordneten Versorgungsleitungen zu versehen. Die Versorgungsleitungen weisen eine große Anzahl von Spritzdüsen auf und sind zur Anpassung an unterschiedliche Strangbreiten über einen Motor und eine Spindel mit Spindelmutter heb- und senkbar ausgeführt, so daß der Abstand der von einer Versorgungsleitung getragenen Spritzdüsen zur Strangoberfläche gemeinsam verstellt werden kann.

Die bekannte Verstelleinrichtung ist allerdings nicht geeignet, ein notwendiges betriebssicheres Funktionieren zu gewährleisten. Dabei muß man bedenken, daß Stranggießanlagen im gebogenen Verlauf der Strangführung mit einer den gesamten Bereich der Spritzkühlung umfassenden geschlossenen Kühlkammer versehen sind. Die Bedingungen in der Kühlkammer sind während des Gießbetriebes durch das auf den heißen Strang gespritzte Kühlwasser geprägt. Es liegt ein Naßdampfgemisch vor, das im Bereich der Rollenführung eine Temperatur von ca. 80 bis 100° Celsius hat. Das nicht verdampfte, durch den heißen Strang erwärmte Kühlwasser überfließt alle Bauteile und hinterläßt durch das mitgeführte Gießpulver und durch den abgespülten Zunder Ablagerungen auf den Oberflächen der Bauteile. Diese Bedingungen führen zu erheblichen Beschädigungen und Beeinträchtigungen der Spindelverstellvorrichtung und bewirken innerhalb kürzester Frist ein Versagen der Spindelverstellung.

Die Erfindung benutzt ein Lenkersystem nach der DE-B1-2636666, durch das einzelne Spritzrohre »parallel zu sich selbst« verstellbar sind in der Weise, daß mit einer Verschiebung der Spritzrohre nach außen für größere Strangbreite auch ein größerer Abstand von der Strangoberfläche eingestellt wird. Da die Spritzrohre quer zur Stranglängsachse verstellbar sind, ist über die gesamte Länge der Strangführung eine Mehrzahl von Parallelogramm-Lenkersystemen mit Verstellantrieb über Mutter und Spindel erforderlich. Das gleiche gilt für Lenkersysteme nach dem Prinzip der »Nürnberger Schere« gemäß der US-A-4 031 946.

Die bekannten Verstellvorrichtungen sind auch für Spritzbalken anwendbar, die sich gemäß der DE-A-1 936 306 in Längsrichtung der Strangachse erstrecken. Stets wären dann aber für jeden Spritzbalken zwei Parallelogramm-Lenkersysteme oder zwei Nürnberger Scheren mit Verstellantrieben über Mutter und Spindel erforderlich, was die Störanfälligkeit der Stranggießanlage nicht beseitigt. Die Anwendung dieser Systeme zum Besprühen der Seitenflächen des Stranges würde die Störanfälligkeit noch erhöhen.

Der Erfindung liegt die Aufgabe zugrunde, die Betriebssicherheit einer Stranggießanlage zu verbessern und eine von Störungen freie, einfache und schnell zu handhabende Verstellvorrichtung für die Spritzbalken einer Stranggießanlage zu schaffen, die in gleicher Weise auch für seitliche Spritzbalken anwendbar ist, die einer Strangoberfläche zugeordnet sind, deren Mitte sich bei wechselnder Breite der Strangoberfläche verlagert, insbesondere für Block- und Knüppel-Stranggießanlagen.

Die Lösung dieser Aufgabe besteht gemäß der Erfindung darin, daß alle auf den vier Seiten des Stranges angeordneten und sich entlang der Oberfläche des Stranges erstreckenden Spritzbalken von mindestens zwei Lenkhebeln derart getragen sind, daß sich die Spritzbalken bei der Abstandsänderung in Richtung der Stranglängsachse bewegen, wobei die Lenkhebel der seitlichen Spritzbalken, die einer Strangoberfläche zugeordnet sind, deren Mitte sich bei wechselnder Breite der Strangoberfläche verlagert, in Schrägebenen schwenkbar sind, die mit der jeweiligen senkrecht zur zugeordneten Strangoberfläche durch die Spritzrohre verlaufenden Spritzebene einen spitzen Winkel bilden, derart, daß mit der Abstandsänderung der Spritzbalken eine Querverschiebung der Spritzbalken samt Spritzrohre relativ zur Stranglängsachse einhergeht.

Durch die Erfindung wird das gleiche, einfache und robuste Lenkersystem für alle vier umfangsverteilten Spritzbalken bzw. Spritzbalkenzonen eingesetzt, das mit zwei Lenkern pro Spritzbalken auskommt, weil deren Schwenkebene quer zur zugeordneten Strangoberfläche oder - für die seitlichen Spritzbalken - um den spitzen Winkel von der Querebene abweichend verläuft. Die Erfindung ermöglicht es, lange, sich über den gesamten Bereich der Sekundärkühlung erstreckende Spritzbalken vorzusehen, die lediglich über einen Stellhebel, der zugleich einer der beiden Lenkhebel sein kann, auf wechselnde Abstände von der zugeordneten Strangoberfläche eingestellt werden können. Von einem Bedienungsmann oder mechanisch betätigt werden die Stellhebel verschwenkt, und zwar auf einfachste Weise so weit, bis eine Bohrung des Stellhebels, der entsprechend den zu vergießenden Strangformaten mit mehreren, den Abstand des Spritzbalkens für jedes einzelne Strangformat definierenden Bohrungen versehen ist, einer Korrespondenzbohrung des Strangführungsgerüstes gegenüberliegt. Durch Einstecken eines Bolzens in die Bohrungen ist damit in kürzester Zeit ohne weitere Einstelltätigkeit der vorab gewählte Abstand der Spritzbalken mit den Spritzdüsen zur Strangoberfläche erreicht. Die gleiche einfache Verstellmöglichkeit ist auch für die seitlichen Spritzbalken gegeben, die sich zufolge der schrägen Anordnung der Lenkhebel unter einem spitzen Winkel zur Strangoberfläche bei der Abstandsänderung gleichzeitig auf die Mitte des Strangformates einstellen, da sie mit der Bewegung in Stranglängsachse noch eine Bewegung quer zur Stranglängsachse ausführen, so daß die Randbereiche des Stranges vom Wasser unbeaufschlagt bleiben können, was erwünscht ist, und die Spritzrohre auf Mitte zum Strang stehen. Es ist damit für die seitlichen Spritzbalken eine mittenorientierte Abstandsänderung erreicht worden.

Gemäß der Erfindung ist für sich über die gesamte Sekundärkühlstrecke einer Stranggießanlage erstreckende durchgehende Spritzbalken weiterhin vorgesehen, daß die von der Spritzbalken getragenen Spritzrohre in Richtung des Strangvorschubes zunehmend einen kürzeren Abstand von der Strangoberfläche haben. Die Sekundärkühlstrecke einer Stranggießanlage kann bekanntlich in Kühlzonen aufgeteilt werden, die unter Berücksichtigung der zu vergießenden Stahlqualität unabhängig voneinander geschaltet werden können, wobei es durchaus der Fall sein kann, daß in der (den) untersten Kühlzone keine Spritzkühlung mehr notwendig ist und diese Zone daher abgeschaltet werden kann. Den Strang in den untersten Kühlzonen, wo er mehr und mehr durcherstarrt ist, noch über die gesamte Breite mit Kühlwasser zu beaufschlagen, ist sicher nicht mehr erforderlich, mitunter sogar schädlich. Dieser Tatsache tragen die unterschiedlich langen Spritzröhrchen Rechnung. Ausgehend davon, daß ein einheitlich durchgehender Spritzbalken über die gesamte Länge der Strangführung einmalig verstellt und auf den gewünschten Abstand zum Strang festgelegt wird, ermöglichen die kürzeren Spritzröhrchen am Anfang der Kühlstrecke mit noch überwiegend flüssigem Strangkern eine z. B. 80%ige Beaufschlagung der Strangfläche, während im unteren Kühlbereich der Spritzwinkel durch die längeren Spritzröhrchen mit einem geringeren Abstand zur Strangoberfläche wesentlich eingeengt ist, so daß hier z. B. lediglich noch eine 40%ige Beaufschlagung der Strangfläche vorliegt.

Der Gegenstand der Erfindung ist in der Zeichnung anhand eines Ausführungsbeispiels näher erläutert. Es zeigt
Fig. 1 eine schematische Darstellung einer Bogenstranggießanlage für quadratische Knüppel in der Seitenansicht und
Fig. 2 einen Schnitt entlang der Linie I-I nach Fig. 1.

Bei der Ausführung nach Fig. 1 fließt Stahl aus einem nicht dargestellten Zwischenbehälter in eine Durchlaufgießform oder Kokille 2. Der Kokille 2 nachfolgend ist das Strangführungsgerüst 3 angeordnet, welches den unterhalb der Kokille in den Randzonen bereits erstarrten Strang 4 mit den im Strangführungsgerüst angeordneten Stützwalzen 3a führt und in den Kreisbogen der Stranggießanlage überleitet.

Mit dem Austritt aus der Kokille 2, wo der Strang 4 primär gekühlt wird, gelangt der Strang in den als Sekundärkühlstrecke bezeichneten Teil der Stranggießanlage. Während seines Durchganges durch die Stützwalzen 3a der Kühlstrecke wird dem Strang 4 durch mittels Spritzröhrchen bzw. -düsen 6 aufgesprühtes Wasser Wärme entzogen. Dazu sind an der Strangober- und Strangunterseite wie auch an den beiden anderen Strangseiten sich über die gesamte Länge der Sekundärkühlstrecke erstreckende Spritzbalken 7, 8, 9, 10 vorgesehen. Die Sekundärkühlstrecke kann dabei noch in Kühlzonen 5 aufgeteilt sein. Die Spritzbalken tragen eine Vielzahl der Spritzröhrchen 6, welche immer mittig zum Strang 4 ausgerichtet sein müssen.

Die Spritzbalken 7, 8, 9, 10, die über nicht näher dargestellte Leitungen Anschluß an eine Wasserversorgung haben, sind über mehrere mittels Bolzen 11 schwenkbar gelagerte Lenkhebel 12, 12' in der Art eines Parallelogramm-Lenkersystems mit dem Strangführungs- oder Stützwalzengerüst 3 verbunden. Zur Anpassung an unterschiedliche Strangformate ist jeder Spritzbalken mittels eines verschwenkbaren Stellhebels 14 in seinem Abstand zur Strangoberfläche veränderlich, wie das in Fig. 1 für den Spritzbalken 7 an der Strangunterseite und für den Spritzbalken 9 an der Strangoberseite mit den vom Strang 4 entfernten Spritzbalkenpositionen 7', 9' gezeigt ist. Mit zunehmender Durcherstarrung des Stranges 4 haben die Spritzröhrchen 6 eine größere Länge, so daß der Abstand A der Spritzröhrchen zur Strangoberfläche im unteren Bereich der Strangführung geringer ist als der Abstand A' im oberen Teil der Strangführung. Durch diese Maßnahme ist es möglich, den Spritzwinkel und damit die beaufschlagte Kühlfläche S an der Strangoberfläche mit zunehmender Erstarrung des Stranges zu verkleinern.

Wie anschaulich aus der vereinfachten Schnittdarstellung gemäß Fig. 2 hervorgeht, ergeben sich dann, wenn verschiedene Formate z. B. 4' und 4" auf der Stranggießanlage erzeugt werden sollen, besondere Probleme, da hinsichtlich der Kühlung garantiert sein muß, daß die Spritzrohre 6 mittig zum Strang stehen und die Randbereiche des Stranges unabhängig vom Strangquerschnitt nicht vom Kühlwasser beaufschlagt werden. Um diese Forderungen zu erfüllen, muß der Spritzbalken 7 an der Strangunterseite oder -festseite eine andere Einstellung erhalten wie der Spritzbalken 9 an der Strangoberseite oder -losseite. Wiederum davon abweichende Verhältnisse gelten für die seitlichen Spritzbalken 8 und 10. An der Strangunterseite oder -festseite liegt bei wechselnden Strangquerschnitten lediglich eine Veränderung der Strangbreite vor; die Mittigkeit der einmal zum Strang auf Mitte eingestellten Spritzröhrchen 6 ist - wenn die Kokille gewechselt wird - bei der Abstandsveränderung zwangsläufig gewährleistet. Dies gilt ebenso für die Strangoberseite oder -losseite, wobei hier noch eine Abmessungsveränderung des Stranges in der Höhe bzw. Dicke H hinzukommt, so daß der Verstellhub an der Losseite immer größer sein muß wie an der Festseite. Die Verstellung selbst wird durch Verwenken der Stellhebel 14 vorgenommen, die die gelenkig gelagerten Lenkhebel 12 in Richtung der Stranglängsachse verstellen, so daß ein Spritzbalken 7, 9 sich der Strangoberfläche nähert bzw. davon entfernt und dazu noch eine zum Strang parallele Verschiebung entweder in Richtung Kokille oder in Richtung Treibaggregat ausführt, was der Fig. 1 entnommen werden kann, wo der Spritzbalken 9 weiter in Richtung Kokille 2 gestellt ist als der zurückgestellte Spritzbalken 9'. Dieser Versatz V liegt allerdings im Rahmen des Abstandes zweier benachbarter Stützwalzen 3a, die bei Knüppel- und Blockanlagen ohnehin mit großem Abstand nebeneinander liegen.

Neben der Anstellung zum Strang hin bzw. davon weg gilt für die seitlichen Spritzbalken 8, 10, daß diese jeweils auch neu auf Strangmitte eingestellt werden müssen. Damit dies ohne zusätzliche Handhabungen beim Einstellen erfolgen kann, sind die seitlichen Lenkhebel 12' in einer Schrägebene E schwenkbar angeordnet, die unter einem bestimmten Winkel x schräg zu der senkrecht zur zugeordneten Strangfläche verlaufenden Spritzrohr-Ebene F verläuft. Beim Gießen des kleinsten Formates sind die seitlichen Spritzbalken 8, 10, wie in Fig. 2 in voll ausgezogenen Linien dargestellt, eng angestellt, und die Spritzröhrchen 6 weisen zur Strangoberfläche nur einen geringen Abstand auf, der so ausgelegt ist, daß der Spritzkegel mit der Grundfläche S die Randbereiche des Stranges nicht bestreicht. Bei wachsenden Strangabmessungen und wie für das größte Format 4' abgebildet, sind die strichpunktiert dargestellten Spritzbalken 8, 10 mit den Spritzröhrchen 6 weit von der Strangoberfläche entfernt, mit der Maßgabe, daß zwar die vergrößerte Strangfläche ausreichend, die Randbereiche des Stranges wiederum nicht mit Wasser beaufschlagt werden. Dazu ist es allerdings erforderlich, daß die Spritzbalken 8, 10 ergänzend zur Anstellbewegung zwangsläufig eine zusätzliche Bewegung quer zur Stranglängsachse, d. h. in Richtung der Dickenänderung, ausführen, um neu auf die Mitte des anderen Strangformates ausgerichtet zu sein, was durch die Schrägebene E, in der die Lenkhebel 12' schwenken gleichzeitig mit der Abstandsveränderung erreicht wird.

Im Ergebnis ist es mit der Einrichtung gemäß der Erfindung möglich, eine zeitsparende Einstellung sämtlicher Spritzröhrchen allein dadurch vorzunehmen, daß der jedem Spritzbalken zugeordnete Stellhebel 14 und damit alle Lenkhebe) 12 bzw. 12' in eine dem betreffenden Strangformat entsprechende, vorher gekennzeichnete Schwenkposition gebracht und dort festgelegt werden.

## Patentansprüche

1. Verstellvorrichtung für entlang der Oberfläche eines Stranges einer Stranggießanlage verlaufende sogenannte Spritzbalken (7, 8, 9, 10) als Träger für auf die Oberfläche gerichteten Spritzrohre (6) zum Beaufschlagen der Oberfläche mit einem Kühlmedium, zur Änderung des Abstandes der Spritzbalken relativ zum Strang (4) in Anpassung an wechselnde Breiten von Strangoberflächen, wobei die Spritzbalken zumindest zonenweise mittels eines Lenkersystems parallel zu sich selbst verstellbar sind, dadurch gekennzeichnet, daß alle auf den vier Seiten des Stranges (4', 4") angeordneten und sich entlang der Oberfläche des Stranges erstreckenden Spritzbalken (7, 8, 9, 10) von mindestens zwei Lenkhebeln (12, 12') getragen sind, derart, daß sich die Spritzbalken bei der Abstandsänderung in Richtung der Stranglängsachse bewegen, wobei die Lenkhebel (12') der seitlichen Spritzbalken (8, 10), die einer Strangoberfläche zugeordnet sind, deren Mitte sich bei wechselnder Breite (H) der Strangoberfläche verlagert, in Schrägebenen (E) schwenkbar sind, die mit der jeweiligen senkrecht zur zugeordneten Strangoberfläche durch die Spritzrohre (6) verlaufenden Spritzebene (F) einen spitzen Winkel (α) bilden, derart, daß mit der Abstandsänderung der Spritzbalken (8, 10) eine Querverschiebung der Spritzbalken samt Spritzrohre relativ zur Stranglängsachse einhergeht.

2. Verstellvorrichtung nach Anspruch 1 mit sich über die gesamte Sekundärkühlstrecke einer Stranggießanlage erstreckenden durchgehenden Spritzbalken (7, 8, 9, 10), dadurch gekennzeichnet, daß die von den Spritzbalken getragenen Spritzrohre (6) in Richtung des Strangvorschubes zunehmend einen kürzeren Abstand von der Strangoberfläche haben.

3. Verstellvorrichtung nach den Ansprüchen 1 oder 2, dadurch gekennzeichnet, daß einer der Lenkhebel (12, 12') eines Spritzbalkens (7, 8, 9, 10) zu einem Stellhebel (14) verlängert ist.

## Claims

1. An adjusting device for so-called spraying beams (7, 8, 9, 10) disposed to extend along the surface of a strand in a continuous casting plant and to support spraying tubes (6) which are directed towards the surface of the strand for admission of a cooling agent to said surface, having the purpose of altering the distance between the spraying beams in relation to the strand (4) for adjustment to different strand surface widths, whereby, at least in zones, the spraying beams are adjustable parallel to each other by means of a steering system, characterized in that all spraying beams (7, 8, 9, 10) disposed on the four sides of the strand (4', 4") and extending along the surface of the strand are supported by at least two steering levers (12, 12') in such a manner that alteration of the distance will let the spraying beams move in the direction of the longitudinal strand axis, whereby the steering levers (12') of the lateral spraying beams (8, 10) associated with a strand surface, the center of which is displaced as the width (H) of the surface of the strand changes, may pivot on inclined planes (E) which form an acute angle (α) with the respective spraying plane (F) extending through the spraying tubes (6) vertically to the associated strand surface, so that alteration of the distance of the spraying beams (8, 10) will bring about transverse displacement of the spraying beams and spraying tubes in relation to the longitudinal axis of the strand.

2. An adjusting device according to Claim 1 with uninterrupted spraying beams (7, 8, 9, 10) extending over the entire secondary cooling length of a continuous casting plant, characterized in that the spraying tubes (6) supported by the spraying beams are disposed to come progressively closer to the surface of the strand in the advance direction of the strand.

3. An adjusting device according to Claim 1 or 2, characterized in that one of the steering levers (12, 12') of a spraying beam (7, 8, 9, 10) is extended in length to form an adjusting lever (14).

## Revendications

1. Dispositif de réglage de poutres d'arrosage (7,8,9,10) s'étendant le long de la surface d'une barre coulée dans une installation de coulée continue, ladite poutre d'arrosage se présentant sous la forme d'un support d'une série de tubulures d'arrosage (6) dirigées vers la surface de la barre afin d'arroser cette surface d'un fluide de refroidissement, ce dispositif étant pourvu de moyens pour faire varier la distance relative entre la poutre d'arrosage et la barre (4) en fonction de la largeur variable de la surface de la barre, les poutres d'arrosage étant déplaçables, à cet effet, parallèlement à elles- mëmes, au moins par zones, à l'aide d'un jeu de leviers de réglage, caractérisé par le fait que les poutres d'arrosage (7, 8, 9, 10), placées sur les quatre côtés de la barre (4', 4") et s'étendant le long de la surface de la barre, sont supportées par au moins deux leviers de réglage articulés (12,12') de telle sorte que les poutres d'arrosage se déplacent, lors du changement de distance, selon la direction de l'axe longitudinal de la barre, les leviers de réglage (12') des poutres d'arrosage (8, 10) latérales qui sont affectées à une certaine surface de la barre dont le milieu se trouve ëtre décalé lorsque la largeur (H) de la surface change, étant montés de telle façon qu'ils puissent se déplacer dans un plan oblique (E) qui forme un angle aigu (a) avec le plan d'arrosage (F) passant par les tubulures d'arrosage (6) et perpendiculaire à la surface de la barre afférente, de sorte que, lors de la variation de l'écartement de la poutre d'arrosage (8; 10), il se produise également un coulissement transversal de cette poutre d'arrosage, donc des tubulures d'arrosage, par rapport à l'axe longitudinal de la barre.

2. Dispositif suivant la revendication 1, comportant des poutres d'arrosage (7, 8, 9; 10) s'étendant sur toute la longueur du tronçon de refroidissement secondaire d'une installation de coulée continue, caractérisé en ce que les tubulures d'arrosage (6) portées par les poutres d'arrosage (8, 10) sont placées à une distance, par rapport à la surface de la barre, qui va en diminuant dans le sens du déplacement de la barre.

3. Dispositif suivant l'une quelconque des revendications 1 ou 2 caractérisé en ce que l'un des leviers de réglage articulés (12, 12') d'une poutre d'arrosage (7, 8, 9, 10) est prolongé par un levier commun (14) de réglage.
